# EUROPÄISCHE PATENTSCHRIFT

(11) **EP 2 169 130 B1**
(45) Veröffentlichungstag und Bekanntmachung des Hinweises auf die Patenterteilung: **22.06.2011**
(21) Anmeldenummer: 08016960.0
(22) Anmeldetag: 26.09.2008
(51) Int. Cl.: E04B 1/68, E06B 3/62

(54) **Schutzabdeckung für ein Elastomer-Dichtungsprofil**
Protective cover for an elastomer sealing profile
Écran de protection pour profil d'étanchéité en élastomère

(43) Veröffentlichungstag der Anmeldung: 31.03.2010
(73) Patentinhaber: Saint-Gobain Performance Plastics MG Silicon GmbH, 88131 Lindau (DE)
(72) Erfinder: Maurer, André, 65203 Wiesbaden (DE)
(74) Vertreter: Quermann, Helmut

(56) Entgegenhaltungen:
- EP-A- 0 347 865
- EP-A- 0 512 460
- EP-A- 0 601 693
- EP-A- 0 857 832
- DE-A1- 2 311 421
- DE-A1- 3 731 186
- DE-B- 1 254 848
- DE-U- 7 201 625
- DE-U-202004 009 645
- US-A- 4 478 020

## Beschreibung

Die Erfindung betrifft ein Dichtungsprofil aus einem Elastomer, zum Einsetzen in eine zwischen plattenförmigen Bauteilen gebildete Trennfuge und zu deren Abdichtung, sowie eine bevorzugte Verwendung eines solchen Dichtungsprofils.

Dichtungsprofile aus einem Elastomer finden vielfältig Verwendung. Bei dem Elastomer handelt es sich beispielsweise um einen anorganischen Elastomer, insbesondere Silicon. Dichtungsprofile aus Elastomer werden in aller Regel als Strangpressprofile beliebiger Länge ausgebildet.

Solche Dichtungsprofile werden im Zusammenhang mit unterschiedlichen plattenförmigen Bauteilen angewandt. Beispielsweise dienen die Dichtungsprofile dem Abdichten der Fugen von Wänden oder Dächern, die aus Glas oder Kunststoff bestehen, insbesondere durchsichtigen Wänden und Dächern. Weiteres Einsatzgebiet sind beispielsweise Balkonbrüstungen aus Glas oder anderen Plattenelementen, das Abdichten von Fugen und der Fassadenbau.

Dichtungsprofile der eingangs genannten Art sind beispielsweise durch die Saint-Gobain Performance Plastics SIPRO GmbH der Öffentlichkeit zugänglich gemacht worden. Bei diesen weist das Dichtungsprofil einen einzigen Dichtlippenkörper auf, mit mehreren voneinander weggerichteten Dichtlippen. Ein Paar Dichtlippen kontaktiert bei in die Trennfuge eingesetztem Dichtungsprofil das zugeordnete plattenförmige Bauteil auf dessen einander abgewandten Seiten.

Solche Dichtungsprofile sind auch unter der Bezeichnung Fugenkompressionsprofile bekannt. Die Profilpalette reicht von Fugenbreiten 4 bis 30 mm und Plattenstärken von 9 bis 45 mm.

Ein Dichtungsprofil der eingangs genannten Art ist beispielsweise aus der DE 20 2004 009 645 U1 bekannt.

Nachteilig ist bei den bekannten Dichtungsprofilen aus einem Elastomer, dass diese in bestimmten Fällen einem erhöhten Verschleiß bzw. einer erhöhten Beschädigungsgefahr ausgesetzt ist. So ist es erforderlich, Glasflächen zu reinigen, beispielsweise mittels einer Reinigungsmaschine oder einem Hochdruckreiniger. Hier besteht die Gefahr, dass das Dichtungsprofil unter mechanischer Einwirkung bzw. unter dem hohen Druck des aus dem Hochdruckreiniger ausgegebenen Strahles beschädigt wird. Es hat sich ferner in der Praxis gezeigt, dass bei Dichtungsprofilen Schäden durch Vögel, insbesondere Krähen verursacht werden, die in die Dichtungsprofile picken und bei dauerhafter Einwirkung durch den Vogel auf das Dichtungsprofil Teile des Dichtungsprofils herausgerissen werden oder aber Löcher im Dichtungsprofil entstehen. Die Dichtungsprofile können somit unter Umständen die an sie gestellte Dichtungsfunktion nicht mehr sicher erfüllen.

Ein Dichtungsprofil, das gemäß den Merkmalen des Oberbegriffs des Patentanspruchs 1 ausgebildet ist, ist aus der US-A-4 478 020 bekannt. Das Dichtungsprofil und die flexible Verstärkung für das Dichtungsprofil finden Verwendung zum Abdichten einer Heckscheibe zu einem Rahmenteil einer Heckklappe eines Personenkraftwagens. Die flexible Verstärkung, die das Dichtungsprofil aus dem Elastomer abdeckt, ist ein extrudierter transparenter Streifen, der im Extrusionsverfahren zusammen mit dem Dichtungsprofil hergestellt wird. Der Streifen besteht beispielsweise aus einem Polyvinylchloridmaterial.

In der DE 72 01 625 U1 ist ein elastisches Dichtungsprofil beschrieben, das in eine Fuge eines Bauwerks von außen eindrückbar ist. Ein federndes Profilteil ist auf der Außenseite des Dichtungsprofils in dieses eingesetzt und bewirkt, dass Dichtlippen des Dichtungsprofils gegen das Bauwerk gedrückt werden. Das federnde Profilteil besteht beispielsweise aus einem korrosionsbeständigen Stahlblech.

In der EP-A-0 857 832 ist ein Dichtungsprofil offenbart, das einen Aufnahmeraum zum Einstecken eines Spreizelementes für das Dichtungsprofil aufweist. Bei in eine Bauwerksfuge eingesetztem Dichtungsprofil spreizt das in das Dichtungsprofil eingesetzte Spreizelement das Dichtungsprofil gegen die Wandungen eines Bauwerks und deckt hierbei mit einer Frontplatte die Fuge ab.

Aus der DE 37 31 186 A1 ist eine Gelenkplatte aus elastomerem Werkstoff bekannt, die zwischen Elementen aus Beton, Stahl, Gusseisen oder Stahlbeton, insbesondere Tunnel-Segmenten, angeordnet ist. Diese Gelenkplatte weist eine weiche Kernschicht aus Gummi oder gummiähnlichem Material auf, die von einer Außenschicht mit geringerer Dehnung und hoher Festigkeit umgeben ist. Bei dieser Außenschicht handelt es sich insbesondere um ein Gewebe.

Aufgabe der vorliegenden Erfindung ist es, ein Dichtungsprofil der eingangs genannten Art so weiterzubilden, dass Beschädigungen des Dichtungsprofils in Folge von außen einwirkender Kräfte im Wesentlichen ausgeschlossen sind, sowie eine bevorzugte Verwendung eines solchen Dichtungsprofils anzugeben.

Gelöst wird die Aufgabe durch ein Dichtungsprofil , das gemäß den Merkmalen des Patentanspruchs 1 ausgebildet ist.

Auch bei der flexiblen Gestaltung der Verstärkung ist sichergestellt, dass das Dichtungsprofil mit der Verstärkung einfach montiert werden kann und nach der Montage, aufgrund der Flexibilität von Dichtungsprofil und Verstärkung, diese Teile nach wie vor gewisse Ausgleichsbewegungen zwischen den plattenförmigen Bauteilen kompensieren können, ohne dass hierbei die Dichtfunktion in Frage gestellt ist. In diesem Zusammenhang stellt die flexible Verstärkung sicher, dass eine hochwiderstandsfähige Oberfläche geschaffen ist, dies sowohl unter dem Aspekt der Abriebsfestigkeit als auch der Reißfestigkeit der Verstärkung. Ohne Beschädigung des Dichtungsprofils, konkret der Verstärkung, kann somit die Verstärkung mittels einer Reinigungsmaschine oder eines Hochdruckreinigers gereinigt werden. Auch führt eine mechanische Einwirkung von außen, insbesondere durch Vögel, die picken, nicht dazu, dass das Dichtungsprofil zerstört wird, weil die Verstärkung, mit der das Dichtungsprofil versehen ist, dies verhindert.

Es reicht völlig aus, wenn die Verstärkung nur auf derjenigen Seite des Dichtungsprofils vorhanden ist, auf der die hochwiderstandsfähige Oberfläche erforderlich ist. Dies wird in aller Regel auf der einer Außenseite zugewandten Seite der plattenförmigen Bauteile der Fall sein.

Das Dichtungsprofil besteht vorzugsweise aus einem anorganischen Elastomer, insbesondere aus Silicon. Es besitzt beispielsweise ein oder mehrere Hohlkammern. Zweckmäßig weist das Dichtungsprofil auf abgewandten Seiten Vorsprünge bzw. Lippen auf, zur Aufnahme der plattenförmigen Bauteile zwischen diesen.

Die mit dem Dichtungsprofil zusammenwirkende flexible Verstärkung kann auf unterschiedliche Art und Weise ausgebildet sein.

Eine grundsätzliche Gestaltung sieht beispielsweise vor, dass die Verstärkung als separates Bauteil ausgebildet ist. Dichtungsprofil und die flexible Verstärkung bilden somit eigenständige Bauteile, die miteinander zu verbinden sind. Dies erfolgt entweder vor Ort, somit kurz vor dem Einsetzen des Dichtungsprofils zwischen die plattenförmigen Bauteile oder aber bereits wesentlich früher, beispielsweise im Rahmen der Herstellung von Dichtungsprofil und Verstärkung.

Bei Ausbildung von Dichtungsprofil und Verstärkung als separate Bauteile können diese beispielsweise so gestaltet sein, dass die Verstärkung und das Dichtungsprofil mittels einer Steckverbindung miteinander verbindbar sind, insbesondere Vorsprünge/Lippen des Dichtungsprofils Aufnahmen zum Verbinden mit Aufnahmen der Verstärkung aufweisen. Verstärkung und Dichtungsprofil werden insbesondere durch verklipsen miteinander verbunden. Es handelt sich somit um eine rastierende Verbindung von Verstärkung und Dichtungsprofil.

Es ist durchaus auch denkbar, die separaten Bauteile auf andere Art und Weise miteinander zu verbinden. So kann die Verstärkung mit dem Dichtungsprofil beispielsweise mittels einer Kleb-, Niet- oder Tackerverbindung verbunden werden.

Andererseits ist es durchaus möglich, dass das Dichtungsprofil und die Verstärkung ein einziges Bauteil bilden. In diesem Fall ist es besonders vorteilhaft, wenn das Dichtungsprofil und die Verstärkung im selben Herstellungsprozess hergestellt werden, insbesondere das Dichtungsprofil und die Verstärkung als Extrusionsbauteil ausgebildet sind.

Insbesondere unter dem Aspekt des Schutzes gegen pickende Vögel ist es von Vorteil, dass die Verstärkung erfindungsgemäß aus dem reißfesten Material besteht, das im Wesentlichen als Gewebe ausgebildet ist. Während ein Vogel in ein übliches Dichtungsprofil aufgrund dessen Elastizität ohne weiteres picken kann, mit der Folge der Gefahr von Beschädigungen oder gar der Unbrauchbarkeit des Dichtungsprofils, verhindert die aus reißfestem Material bestehende Verstärkung mit dem Gewebe das Eindringen des Schnabels des Vogels in die Verstärkung und insbesondere, dass der Vogelschnabel die Verstärkung durchdringt. Der Vogel kann auch nicht die Verstärkung auseinanderreißen, da diese aus reißfestem Material besteht.

Die Ausbildung der Verstärkung als Gewebe trägt weitreichend zur Reißfestigkeit der Verstärkung bei. Die Verstärkung bzw. das Gewebe weist insbesondere Glasbestandteile und/oder Kunststoffbestandteile, insbesondere Polyester- oder Aramidfasern und/oder Metallbestandteile und/oder keramische Bestandteile auf. Die genannten Bestandteile sind hervorragend geeignet, ein besonders verstärktes Bauteil zu bilden. Insbesondere verhindert eine solche Verstärkung bzw. ein solches Gewebe ein Eindringen eines Gegenstandes, wobei es sich hierbei, abgesehen von dem genannten Vogelschnabel, durchaus auch um ein spitzes Werkzeug oder Messer handeln kann.

Die Verstärkung bzw. das Gewebe erstreckt sich über die gesamte Breite des Dichtungsprofils. Unter dieser Breite ist insbesondere diejenige gemeint, die sich auf die Außenseite des Dichtprofils bzw. der Verstärkung bezieht, somit die Seite, die potenziell der Einwirkung durch einen Schnabel oder ein Werkzeug/Messer bzw. eine Reinigungsmaschine/einen Hochdruckreiniger ausgesetzt ist. Dort wo keine derartige Einwirkung zu befürchten ist, ist es nicht notwendig, dass Dichtungsprofil mit einer flexiblen Verstärkung zu versehen.

Verwendung findet das Dichtungsprofil mit Verstärkung vorzugsweise als Fassaden- oder Dachprofil, insbesondere für Trennfugen zwischen durchsichtigen Bauteilen aus Kunststoff oder Glas. Bei den Dächern handelt es sich beispielsweise um solche, die in Fußballstadien für die Tribünen und/oder das Spielfeld Verwendung finden.

Weitere Merkmale der vorliegenden Erfindung werden deutlich anhand der folgenden Beschreibung bevorzugter Ausführungsbeispiele und der dazugehörigen Figuren. Es zeigt:
- Figur 1: einen Querschnitt durch eine erste Ausführungsform eines Dich- tungsprofils mit einer flexiblen Verstärkung,
- Figur 2: einen Querschnitt durch eine zweite Ausführungsform eines Dich- tungsprofils mit einer flexiblen Verstärkung,
- Figur 3: einen Querschnitt durch eine dritte Ausführungsform eines Dich- tungsprofils mit einer flexiblen Verstärkung,
- Figur 4: in einer Querschnittsdarstellung die Anordnung der Bauteile ge- mäß der Ausführungsform nach Figur 3, im Zusammenwirken mit plattenförmigen Bauteilen und zwischen diesen gebildeter Trenn- fuge.

Das Dichtungsprofil 1 gemäß der Ausführungsformen nach den Figuren 1 bis 3 ist identisch ausgebildet und weist Wabenform auf mit zwei identisch gestalteten, im Querschnitt im Wesentlichen sechseckigen Hohlkammern 2. Die beiden Hohlkammern 2 sind durch einen Steg 3 des Dichtungsprofils 1 begrenzt. Parallel zum Steg 3 ist die jeweilige Hohlkammer 2 von einer Außenwand 4 begrenzt, an die sich, bezogen auf die Darstellung der Figuren, oben eine lange Dichtlippe 5 und unten eine kurze Dichtlippe 6 anschließt. Die der jeweiligen Außenwand 4 zugeordneten Dichtlippen 5 und 6 sind geringfügig aufeinander zugerichtet angeordnet. Die jeweilige Hohlkammer 2 begrenzt oben eine abgewinkelte obere Wand 7 und eine abgewinkelte untere Wand 8. Im Knickbereich 9 weist die jeweilige Wand 7 bzw. 8 einen reduzierten Wandungsquerschnitt auf.

Wie der Darstellung der Figur 4 zu entnehmen ist, ist das Dichtungsprofil 1 in eine zwischen zwei plattenförmigen Bauteilen 10 und 11 gebildete Trennfuge 12 eingesetzt. Bei dem jeweiligen Bauteil 10 bzw. 11 handelt es sich um ein Zweischichtglas, die einzelnen Schichten sind mit den Bezugsziffern 13 und 14 bezeichnet. Bei den veranschaulichten Bauteilen 10 und 11 handelt es sich beispielsweise um Bauteile eines Tribünendachs in einem Sportstadion. Die einzelnen Bauteile 10 und 11 sind stationär gelagert und es wird in die Trennfuge 12 zwischen den Bauteilen 10 und 11 das Dichtungsprofil 1 eingeklipst, wobei in eingeklipster Stellung, wie es zur Figur 4 veranschaulicht ist, die längeren Dichtlippen 5 die Bauteile 10 und 11 auf deren Außenseite und die kürzeren Dichtlippen 5 die Bauteile 10 und 11 auf deren Innenseite, somit auf deren dem Innenraum des Stadions zugewandten Seite hintergreifen. Hierbei sind die der jeweiligen Wand 4 des Dichtungsprofils 1 zugewandten Lippen 5 und 6 auseinandergespreizt, in eine im Wesentlichen parallele Stellung. Das Dichtungsprofil 1 ist damit in den Bauteilen 10 und 11 verankert. Aufgrund der Gestaltung des Dichtungsprofils 1 mit den beiden Hohlkörpern 2 wirkt dieses als Fugenkompressionsprofil. Mit einem einzigen Profil lassen sich unterschiedliche Bauteilstärken/Fugenhöhen sowie Fugenbreiten ausgleichen.

Das Dichtungsprofil 1 besteht aus einem anorganischen Elastomer, insbesondere aus Silicon.

Bei der Ausführungsform nach Figur 1 bilden das Dichtungsprofil 1 und eine flexible Verstärkung 15, die das Dichtungsprofil 1 abdeckt, ein einziges Bauteil. Dichtungsprofil 1 und Verstärkung 15 sind in diesem Fall als Extrusionsbauteil ausgebildet. Die Verstärkung 15 erstreckt sich über die gesamte Breite des Dichtungsprofils 1, somit von dem freien Ende der einen Dichtlippe 5 bis zum freien Ende der anderen Dichtlippe 5. Die Verstärkung 15 folgt der Außenkontur des Dichtungsprofils 1.

Die Ausführungsformen nach den Figuren 2 und 3 unterscheiden sich dadurch von der Ausführungsform nach der Figur 1, dass bei Erstgenanntem die Verstärkung 15 als separates Bauteil ausgebildet ist.

Bei der Ausführungsform nach der Figur 2 ist die Verstärkung 15 auf deren dem Dichtungsprofil 1 zugewandten Seite mit einer Unterlage 16 versehen, die, bezogen auf die Breite der Verstärkung 15, im Bereich der freien Enden der Unterlage 16 Rastausnehmungen 17 aufweist, welche mit Rastvorsprüngen 18 zusammenwirken, die im Bereich der Außenseiten der Dichtlippen 5 an diesen angebracht sind. Die Verstärkung 15 lässt sich somit in Art einer Klipsverbindung rastierend mit dem Dichtungsprofil 1 verbinden. Demzufolge ist diese Gestaltung besonders gut geeignet, um ein Dichtungsprofil 1 der in Figur 2 gezeigten Ausführungsform mit den Rastvorsprüngen 18 nachträglich mit einer Verstärkung 15 auszustatten.

Bei der Ausführungsform nach der Figur 3 ist mit der Verstärkung 15 gleichfalls die Unterlage 16 verbunden, wobei diese Unterlage aber im Bereich der Dichtlippen 5 mit diesen durch eine Kleb-, Niet- oder Tackerverbindung verbunden wird. Dies ist durch die gewellte Linie 19 im Bereich der jeweiligen Dichtlippe 5 veranschaulicht.

Figur 4 zeigt das Dichtungsprofil 1 mit Verstärkung 15 gemäß der Ausführungsform nach der Figur 3 in mit den plattenförmigen Bauteilen 10 und 11 verbundenem Zustand.

Allen Ausführungsformen ist gemeinsam, dass die Verstärkung 15 die gesamte Außenseite des Dichtungsprofils 1 abdeckt.

Die Verstärkung 15 ist bei allen Ausführungsformen flexibel ausgebildet. Bei der Verstärkung 15 handelt es sich insbesondere um ein Gewebe. Die gegebenenfalls verwendete Unterlage 16 besteht insbesondere aus einem anorganischen Elastomer, der die Verstärkung 15 aufnimmt, beispielsweise einem anorganischen Elastomer, insbesondere aus Silicon. Die Verstärkung 15 bzw. das Gewebe weisen insbesondere Glasbestandteile und/oder Kunststoffbestandteile, beispielsweise Polyester- oder Aramidfasern, und/oder Metallbestandteile und/oder keramische Bestandteile auf.

Die Verstärkung 15 bildet somit eine hochwiderstandsfähige Oberfläche für die Anordnung von Dichtungsprofil 1 und Verstärkung 15, womit sich eine Hochabriebsfestigkeit dieser Anordnung z. B. unter dem Aspekt der Reinigung eines Daches bzw. der Bauteile 10 und 11 mittels einer Reinigungsmaschine oder eines Hochdruckreinigers ergibt. Überdies ist die Verstärkung 15 hochreißfest, so dass weder pickende Vögel noch äußere Einwirkungen, beispielsweise mittels eines Messers, die Verstärkung 15 und damit das Dichtungsprofil 1 nachhaltig schädigen können.

## Patentansprüche

1. Dichtungsprofil (1) aus einem Elastomer, zum Einsetzen in eine zwischen plattenförmigen Bauteilen (10, 11) gebildete Trennfuge (12) und zu deren Abdichtung, wobei das Dichtungsprofil (1) mit einer flexiblen Verstärkung (15) versehen ist, die das Dichtungsprofil (1) abdeckt und das Dichtungsprofil (1) auf voneinander abgewandten Seiten Vorsprünge (5, 6) aufweist, zur Aufnahme der plattenförmigen Bauteile (10 bzw. 11) zwischen diesen, **dadurch gekennzeichnet, dass** die Verstärkung (15) aus einem reißfestem Material besteht und im Wesentlichen durch ein Gewebe gebildet ist, wobei sich die Verstärkung (15) über die gesamte Breite des Dichtungsprofils (1) erstreckt.

2. Dichtungsprofil nach Anspruch 1, **dadurch gekennzeichnet, dass** das Dichtungsprofil (1) aus einem anorganischen Elastomer, insbesondere aus Silicon, besteht.

3. Dichtungsprofil nach Anspruch 1 oder 2, **dadurch gekennzeichnet, dass** das Dichtungsprofil (1) eine oder mehrere Hohlkammern (2) besitzt.

4. Dichtungsprofil nach einem der Ansprüche 1 bis 3, **dadurch gekennzeichnet, dass** die Verstärkung (15) als separates Bauteil ausgebildet ist.

5. Dichtungsprofil nach Anspruch 4, **dadurch gekennzeichnet, dass** die Verstärkung (15) und das Dichtungsprofil (1) mittels einer Steckverbindung (17, 18) miteinander verbunden sind, insbesondere Vorsprünge (18) des Dichtungsprofils (1) Aufnahmen zum Verbinden mit Aufnahmen (17) der Verstärkung (15) aufweisen.

6. Dichtungsprofil nach Anspruch 5, **dadurch gekennzeichnet, dass** die Verstärkung (15) und das Dichtungsprofil (1) rastierend miteinander verbindbar sind.

7. Dichtungsprofil nach Anspruch 4, **dadurch gekennzeichnet, dass** die Verstärkung (15) mit dem Dichtungsprofil (1) mittels einer Kleb-, Niet- oder Tackerverbindung verbunden ist.

8. Dichtungsprofil nach einem der Ansprüche 1 bis 3, **dadurch gekennzeichnet, dass** das Dichtungsprofil (1) und die Verstärkung (15) ein einziges Bauteil bilden.

9. Dichtungsprofil nach Anspruch 8, **dadurch gekennzeichnet, dass** das Dichtungsprofil (1) und die Verstärkung (15) als Extrusionsbauteil ausgebildet sind.

10. Dichtungsprofil nach einem der Ansprüche 1 bis 9, **dadurch gekennzeichnet, dass** die Verstärkung (15) Glasbestandteile aufweist.

11. Dichtungsprofil nach einem der Ansprüche 1 bis 10, **dadurch gekennzeichnet, dass** die Verstärkung (15) Kunststoffbestandteile, insbesondere Polyester- oder Aramidfasern aufweist.

12. Dichtungsprofil nach einem der Ansprüche 1 bis 11, **dadurch gekennzeichnet, dass** die Verstärkung (15) Metallbestandteile aufweist.

13. Dichtungsprofil nach einem der Ansprüche 1 bis 12, **dadurch gekennzeichnet, dass** die Verstärkung (15) keramische Bestandteile aufweist.

14. Verwendung des Dichtungsprofils (1) mit Verstärkung (15) gemäß einem der Ansprüche 1 bis 13 als Fassaden- oder Dachprofil, insbesondere für Trennfugen (12) zwischen durchsichtigen Bauteilen aus Kunststoff oder Glas.

## Claims

1. Sealing profile (1) made of an elastomer, intended to be inserted into a separating joint (12) formed between plate-shape components (10, 11) and to seal this separating joint, wherein the sealing profile (1) is provided with a flexible reinforcement (15) which covers the sealing profile (1), and the sealing profile (1) has, on mutually opposed sides, projections (5, 6) for accommodating the plate-shape components (10 and 11) between them, **characterized in that** the reinforcement (15) consists of a tear-resistant material and is formed substantially by a woven fabric, wherein the reinforcement (15) extends over the entire width of the sealing profile (1).

2. Sealing profile according to Claim 1, **characterized in that** the sealing profile (1) consists of an inorganic elastomer, in particular of silicone.

3. Sealing profile according to Claim 1 or 2, **characterized in that** the sealing profile (1) has one or more hollow chambers (2).

4. Sealing profile according to one of Claims 1 to 3, **characterized in that** the reinforcement (15) is designed as a separate component.

5. Sealing profile according to Claim 4, **characterized in that** the reinforcement (15) and the sealing profile (1) are connected to one another by means of a plug connection (17, 18), with, in particular, projections (18) of the sealing profile (1) having seats for connecting to seats (17) of the reinforcement (15).

6. Sealing profile according to Claim 5, **characterized in that** the reinforcement (15) and the sealing profile (1) can be connected to one another in a latching manner.

7. Sealing profile according to Claim 4, **characterized in that** the reinforcement (15) is connected to the sealing profile (1) by means of an adhesive connection, rivet connection or stapled connection.

8. Sealing profile according to one of Claims 1 to 3, **characterized in that** the sealing profile (1) and the reinforcement (15) form a single component.

9. Sealing profile according to Claim 8, **characterized in that** the sealing profile (1) and the reinforcement (15) are formed as an extruded component.

10. Sealing profile according to one of Claims 1 to 9, **characterized in that** the reinforcement (15) has glass constituents.

11. Sealing profile according to one of Claims 1 to 10, **characterized in that** the reinforcement (15) has plastic constituents, in particular polyester or aramid fibres.

12. Sealing profile according to one of Claims 1 to 11, **characterized in that** the reinforcement (15) has metal constituents.

13. Sealing profile according to one of Claims 1 to 12, **characterized in that** the reinforcement (15) has ceramic constituents.

14. Use of the sealing profile (1) with reinforcement (15) according to one of Claims 1 to 13 as a facade or roof profile, in particular for separating joints (12) between transparent components made of plastic or glass.

## Revendications

1. Profilé d'étanchéité (1) en élastomère, pour l'utilisation dans une ligne de joint (12) formée entre des composants en forme de plaque (10, 11) et pour son étanchéité, le profilé d'étanchéité (1) étant pourvu d'un renforcement flexible (15) qui recouvre le profilé d'étanchéité (1), le profilé d'étanchéité (1) présentant sur des côtés opposés l'un à l'autre, des saillies (5, 6) pour recevoir les composants en forme de plaque (10, respectivement 11) entre elles, **caractérisé en ce que** le renforcement (15) se compose d'un matériau résistant à la déchirure et est formé essentiellement par un tissu, le renforcement (15) s'étendant sur toute la largeur du profilé d'étanchéité (1).

2. Profilé d'étanchéité selon la revendication 1, **caractérisé en ce que** le profilé d'étanchéité (1) se compose d'un élastomère inorganique, notamment de silicone.

3. Profilé d'étanchéité selon la revendication 1 ou 2, **caractérisé en ce que** le profilé d'étanchéité (1) possède une ou plusieurs chambres creuses (2).

4. Profilé d'étanchéité selon l'une quelconque des revendications 1 à 3, **caractérisé en ce que** le renforcement (15) est réalisé sous forme de composant séparé.

5. Profilé d'étanchéité selon la revendication 4, **caractérisé en ce que** le renforcement (15) et le profilé d'étanchéité (1) sont connectés l'un à l'autre au moyen d'une connexion par enfichage (17, 18), et en particulier des saillies (18) du profilé d'étanchéité (1) présentent des logements pour la connexion à des logements (17) du renforcement (15).

6. Profilé d'étanchéité selon la revendication 5, **caractérisé en ce que** le renforcement (15) et le profilé d'étanchéité (1) peuvent être connectés l'un à l'autre par encliquetage.

7. Profilé d'étanchéité selon la revendication 4, **caractérisé en ce que** le renforcement (15) est connecté au profilé d'étanchéité (1) au moyen d'une connexion collée, rivetée ou agrafée.

8. Profilé d'étanchéité selon l'une quelconque des revendications 1 à 3, **caractérisé en ce que** le profilé d'étanchéité (1) et le renforcement (15) forment un composant unique.

9. Profilé d'étanchéité selon la revendication 8, **caractérisé en ce que** le profilé d'étanchéité (1) et le renforcement (15) sont réalisés sous forme de composant extrudé.

10. Profilé d'étanchéité selon l'une quelconque des revendications 1 à 9, **caractérisé en ce que** le renforcement (15) présente des constituants vitreux.

11. Profilé d'étanchéité selon l'une quelconque des revendications 1 à 10, **caractérisé en ce que** le renforcement (15) présente des constituants en plastique notamment des fibres de polyester ou d'aramide.

12. Profilé d'étanchéité selon l'une quelconque des revendications 1 à 11, **caractérisé en ce que** le renforcement (15) présente des constituants métalliques.

13. Profilé d'étanchéité selon l'une quelconque des revendications 1 à 12, **caractérisé en ce que** le renforcement (15) présente des constituants céramiques.

14. Utilisation du profilé d'étanchéité (1) comprenant un renforcement (15) selon l'une quelconque des revendications 1 à 13, en tant que profilé de façade ou de toit, en particulier pour des lignes de joint (12) entre des composants transparents en plastique ou en verre.
